# EUROPÄISCHE PATENTSCHRIFT

(11) **EP 1 577 989 B1**
(45) Veröffentlichungstag und Bekanntmachung des Hinweises auf die Patenterteilung: **28.02.2007**
(21) Anmeldenummer: 05000766.5
(22) Anmeldetag: 15.01.2005
(51) Int. Cl.: H01R 33/08

(54) **Fassung für zweiseitig gesockelte röhrenförmige Leuchtstofflampen mit Zweistift-Sockeln**
Socket for tubular fluorescent lamps with two-pin bases on both sides
Douille pour lampes fluorescentes tubulaires avec culots à deux broches aux deux extrémités

(30) Priorität: 10.03.2004 DE 102004011635
(43) Veröffentlichungstag der Anmeldung: 21.09.2005
(73) Patentinhaber: BJB GmbH & Co. KG, 59755 Arnsberg (DE)
(72) Erfinder: Lingemann, Erwin, 59757 Arnsberg (DE); Greschner, Hartmut, 59757 Arnsberg (DE)
(74) Vertreter: Ostriga, Sonnet, Wirths & Roche

(56) Entgegenhaltungen:
- EP-A- 0 735 630
- EP-A- 1 251 603
- US-A- 2 324 683
- US-B1- 6 234 829

## Beschreibung

Die Erfindung bezieht sich auf eine Fassung für zweiseitig gesockelte röhrenförmige Leuchtstofflampen mit Zweistift-Sockeln eines vorgegebenen Standards, z.B. der Größe G5, mit Kontakten zur Kontaktierung der lampenseitigen standardisierten Sockelstifte und mit einer Einführungsspalt-Anordnung zum Einsatz der Sockelstifte in die Fassung, wobei sich ein erster Einführungsspalt auf der zur Lampe weisenden Fassungsseite sowie ein zweiter Einführungsspalt in einem Kopfbereich des Fassungsgehäuses quer dazu erstreckt, wobei die Weite der ersten und zweiten Spalte geringfügig größer als der Durchmesser der standardisierten Sockelstifte ist,

Leuchtstofflampen benötigen zu ihrem Betrieb in einer Leuchte, die mit diesen Lampen ausgerüstet ist, neben Startem sogenannte Vorschaltgeräte, die die für den Betrieb der Lampen einer Leuchte erforderliche Zündspannung erzeugen. Diese sind an die speziellen Lampen bzw. Lampenklassen besonders angepasst. Das bedeutet, dass man nicht willkürlich eine ein bestimmtes Vorschaltgerät enthaltende Leuchte mit beliebigen Leuchtstofflampen betreiben kann ohne Gefahr, dass die elektrischen Einrichtungen oder die Lampe zerstört werden könnten.

US-A-2 324 683 beschreibt eine gattungsgemäße Fassung entsprechend dem Oberbegriff des unabhängigen Anspruchs 1. Bei ihr erstreckt sich ein erster Einführungsspalt auf der zur Lampe weisenden Fassungsseite und ein zweiter Einführungsspalt in einem Kopfbereich des Fassungsgehäuses quer dazu. In diesen zweiten Einführungsspalt ist ein Blockierstück einsetzbar, um den Einführungsspalt gegen ein Ein- oder Austreten der Sockelstifte der Leuchtstoffröhre zu verschließen.

EP-A-1 251 603 beschreibt eine gattungsgemäße Fassung entsprechend dem Oberbegriff des unabhängigen Anspruchs 11 und demgemäß eine übliche Rotorfassung mit einem in seiner Weite an die Stiftbreite der zu verwendenden Leuchtstoffröhre angepassten Rotor.

Die vorliegende Erfindung geht von der Überlegung aus, dass in Zukunft Leuchtstofflampen entwickelt werden könnten, die speziell an sie angepasste Vorschaltgeräte benötigen, mit denen sich die herkömmlichen Leuchtstofflampen nicht vertragen. Sofem demzufolge neue Leuchten mit neuen Vorschaltgeräten ausgerüstet sind, muss wirksam verhindert werden, dass diese Leuchten mit herkömmlichen Lampen bestückt werden. Dies stellt für die Praxis insbesondere dann ein erhebliches Problem dar, sofem die herkömmlichen wie auch die neuen Leuchtstofflampen im wesentlichen gleiche Sockelabstände und die gleichen geometrischen Sockeldaten, insbesondere hinsichtlich der Länge der Sockelstifte und ihres Abstands voneinander aufweisen sollen.

Dem Problem könnte dadurch Rechnung getragen werden, dass man beispielsweise besonders gestaltete Sockelstifte vorsieht und zur Verwendung solcher Leuchtstofflampen eine daran angepasste Lampenfassung für Leuchten mit den neuen Vorschaltgeräten bereitstellt. Das aber würde einen erheblichen Fabrikationsaufwand zur Folge haben, zumal eine einzige neue Fassung nicht ausreicht, sondem stets eine komplette 'Fassungsfamilie' erforderlich ist. Eine Fassungsfamilie umfasst zahlreiche Fassungen einer Bauart mit zahlreichen Ausführungen insbesondere hinsichtlich ihrer Befestigungsmittel zur Anbringung am Leuchtengehäuse.

Diesen aufwendigen Weg will die vorliegende Erfindung deshalb nicht beschreiten. Ihr liegt im wesentlichen die Aufgabe zugrunde, die aufgezeigten Probleme in geschickter Weise mittels fassungsseitiger Anpassung zu lösen. Eine weitere Aufgabe ist dabei die uneingeschränkte Möglichkeit der Weiterverwendung vorhandener Lampenfassungen.

Die Erfindung löst diese Aufgabe zum einen mit den Merkmalen des unabhängigen Anspruchs 1 und ist dem entsprechend gekennzeichnet durch einen mit dem Kopfbereich des Fassungsgehäuses verbindbaren, den zweiten Einführungsspalt mindestens partiell verengenden Adapter derart, dass nur Sockelstifte in den zweiten Einführungsspalt eingeführt werden können, die schlanker sind als die standardisierten Sockelstifte, für die die Fassung originär ausgelegt ist.

Lampenseitig ist lediglich dafür Sorge zu tragen, dass die Sockelstifte der neuen Lampe zumindest in Richtung quer zu ihrer Einsetzrichtung in die Fassung schmaler als die herkömmlichen Sockelstifte ausgeführt sind. Bei röhrchenförmigen Lampenkontaktstiften kann dies beispielsweise durch leichtes Flachdrücken erfolgen.

Die Form des Adapters ist zweckmäßig derjenigen des Kopfbereichs des Fassungsgehäuse angepasst.

Im übrigen kann der Adapter an dem Fassungsgehäuses - ggf. wiederlösbar - mittels Rasthaken festlegbar sein. Eine besonders vorteilhafte Lösung besteht bei einer Fassung, deren Fassungsgehäuse Öffnungen als sog. "Top-Test-Öffnungen" aufweist, darin, dass der Adapter Fortsätze aufweist, die in den Öffnungen verrastbar sind und dadurch den Adapter am Fassungsgehäuse verriegeln.

Hierbei sind zwei grundsätzlich vorteilhafte Ausführungen vorgesehen. Bei der ersten durchgreifen die Fortsätze die Öffnungen und weisen an ihren Enden die Rasthaken auf, die im Innern des Fassungskörpers Randbereiche der Öffnungen hintergreifen. Auf diese Weise kann eine einfache und zuverlässige formschlüssige Schnapp- oder Rastverbindung verwirklicht sein.

Bei der zweiten Ausführungsform sind die Fortsätze kraftschlüssig, z.B. mittels Presspassung, in den Öffnungen verankerbar. Auch hier lässt sich der Adapter mit einer simplen Steckverbindung am Fassungsgehäuse anbringen, jedoch ggf. mit Hilfe eines Werkzeugs auch wieder lösen.

Alternativ ist es allerdings auch möglich, den Adapter mit dem Kopfbereich des Fassungskörpers, z.B. durch Schweißen oder Kleben, fest und unlösbar, d.h. also dauerhaft, zu verbinden.

Was die spaltverengende Zweckbestimmung des Adapters betrifft, besteht eine vorteilhafte Ausführungsform darin, dass der Adapter mit einem Einführungsspalt für Lampenkontaktstifte versehen ist, der zwischen zwei Stegen definiert ist, die in den Einführungsspalt des Fassungsgehäuses, diesen verengend, eintauchen.

Im übrigen kann der Adapter als dünnwandige, an die Wölbung des Kopfbereich des Fassungsgehäuses angepasste Schale ausgebildet sein. Einerseits reduziert sich hierdurch der Werkstoffaufwand für den Adapter auf das Notwendigste; andererseits passt sich diese Form optimal an die des Fassungskörpers an, was auch ästhetische Vorteile mit sich bringt.

Schließlich besteht ein vorteilhaftes weiteres Merkmal der Erfindung darin, dass der Adapter eine von der Farbe des Fassungsgehäuses abweichende Farbe aufweist. Dadurch erhält der Adapter eine Signalwirkung und -funktion, die den Fachmann sogleich erkennen lässt, welcher Technik die mit diesem Adapter ausgerüstete Fassung zuzuordnen ist.

Die Erfindung löst die eingangs gestellte Aufgabe alternativ bei einer Rotorfassung für zweiseitig gesockelte röhrenförmige Leuchtstofflampen mit Zweistift-Sockeln eines vorgegebenen Standards, z.B. der Größe G5, mit Kontakten zur Kontaktierung der lampenseitigen standardisierten Sockelstifte und mit einer Einführungsspalt-Anordnung zum Einsatz der Sockelstifte in die Fassung, wobei ein erster Einführungsspalt auf der zur Lampe weisenden Fassungsseite in einem Rotor ausgebildet ist sowie ein zweiter Einführungsspalt sich in einem Kopfbereich des Fassungsgehäuses quer dazu erstreckt, wobei die Weite des zweiten Einführungsspaltes geringfügig größer ist als der Durchmesser der standardisierten Sockelstifte, mit den kennzeichnenden Merkmalen des unabhängigen Anspruchs 11 dadurch, dass der in dem Rotor ausgebildete erste Einführungsspalt eine geringere Weite aufweist als der zweite Einführungsspalt in der Fassung, so dass in den ersten Einführungsspalt nur Sockelstifte eingeführt werden können, die schlanker sind als die standardisierten Sockelstifte, für die die Fassung originär bestimmt ist.

Der Kern dieses Lösungsgedankens besteht darin, entweder sogleich im Herstellungsprozess der Fassung diese mittels des speziellen Rotors für die entsprechende Technik verfügbar zu machen oder der handelsüblichen Fassung diesen Rotor als Austauschrotor für den entsprechenden Bedarf beizulegen.

Auch hier ist eine signalisierende Kennzeichnung vorteilhaft, indem der Rotor eine von der Farbe herkömmlicher Rotoren als auch ggf. von der Farbe des Fassungsgehäuses abweichende Farbe aufweist.

Weitere zweckmäßige Ausgestaltungen des Erfindungsgegenstandes ergeben sich aus der nachfolgenden ausführlichen Beschreibung von in den Zeichnungen dargestellten Ausführungsbeispielen. Es zeigen:
- Fig. 1: eine perspektivische Ansicht einer Zuordnung einer herkömmlichen Leuchtstofflampe zu einer herkömmlichen Lampenfassung,
- Fig. 2: eine entsprechende Darstellung einer herkömmlichen Leuchtstofflampe zu einer mit einem erfindungsgemäßen Adapter ausgerüsteten herkömmlichen Fassung,
- Fig. 3: eine schaubildliche Darstellung der Zuordnung einer neuen Leuchtstofflampe mit einem erfindungsgemäßen Adapter ausgerüsteten herkömmlichen Lampenfassung,
- Fig. 4: eine Seitenansicht der Anordnung nach Fig. 3,
- Fig. 5: eine Ansicht auf die Lampenseite der Fassung aus Fig. 3 bzw. Fig. 4 sowie darüber eine Ansicht auf die Sockelseite der zugehörigen Lampe,
- Fig. 6: eine Ansicht auf die Lampenseite einer Fassung mit einem Adapter in Explosionsdarstellung,
- Fig. 7: die gleiche Ansicht in schaubildlicher Darstellung,
- Fig. 8: einen Teilschnitt durch den Kopfbereich einer mit einem Adapter ausgerüsteten Fassung,
- Fig. 9: eine schaubildliche Darstellung der Zuordnung einer neuen Leuchtstofflampe zu einer herkömmlichen Fassung, die jedoch mit einem speziellen Rotor versehen ist,
- Fig. 10: eine Seitenansicht der Anordnung nach Fig. 9 und
- Fig. 11: eine Ansicht auf die Lampenseite der Fassung aus Fig. 9 bzw. Fig. 10 sowie darüber eine Ansicht auf die Sockelseite der zugehörigen Lampe,

In den Figuren ist eine Lampenfassung allgemein mit 10 bezeichnet. Hierbei handelt es sich um eine Leuchtstoff-Lampenfassung herkömmlicher Bauart, wie sie beispielsweise in EP 0 735 630 B1 dargestellt und beschrieben ist. Eine solche Fassung dient zur Aufnahme zweier Kontaktstifte 11, die sich am Sockel 12 einer zweiseitig gesockelten Leuchtstofflampe 13 befinden. Zur Aufnahme der Lampenkontaktstifte 11 weist die Fassung 10 eine Spaltanordnung 14/15 auf, wobei sich der Spalt 14 im Zenit des Kopfes 16 des Fassungskörpers 10 und der Spalt 15 bezüglich der Figuren vertikal nach unten auf der zur Lampe 13 weisenden Seite erstreckt. Bei der dargestellten Fassung handelt es sich um eine allgemein bekannte, sogenannte Rotorfassungen, bei der sich der Spalt 15 durch den Rotor 17 hindurch erstreckt.

Fig. 1 zeigt den Stand der Technik, und zwar die Paarung einer herkömmlichen Leuchtstofflampe 13 mit standardisierten Sockelstiften 11 und einer Fassung 10 mit standardisierter Spaltanordnung 14/15. Die Weiten der Spalte 14 und 15 sind geringfügig größer als der Durchmesser der zylindrischen Sockelstifte 11.

Entsprechend der Erfindung ist ein Adapter 18 vorgesehen, der - wie die Übersichts-Fig. 2 zeigt, auf den Kopf 16 der Fassung 10 aufsetzbar ist. Abgesehen von weiter unten beschriebenen Möglichkeiten zur Festlegung des Adapters 18 an der Fassung 10 kann der Adapter z.B. mit dem Kopfbereich der Fassung verschweißt oder verklebt sein.

Der Adapter 18 weist einen Spalt 19 auf, der sich bei korrekt auf den Kopf 16 der Fassung 10 aufgesetztem Adapter 18 mit dem breiteren Spalt 14 im Fassungskörper 10 in Überdeckung befindet. Die Spaltweite des Spaltes 19 ist geringer als der Durchmesser der Sockelstifte 11, die demzufolge nicht mehr in die Fassung 10 eingesetzt werden können.

Fig. 3 zeigt eine Leuchtstofflampe 13', deren Sockel 12' mit Lampenkontakten 11' ausgerüstet sind, die zumindest in Richtung quer zu der Spaltanordnung 14/15 ein geringeres Maß aufweisen als die Durchmesser der Sockelstifte 11 herkömmlicher Leuchtstofflampen 13. Im konkreten, in den Fig. 3 bis 5 dargestellten Ausführungsbeispiel sind die Sockelstifte 11' röhrchenförmig und entsprechend flach gedrückt.

Eine mit derartigen Sockelstiften 11' ausgerüstete Leuchtstofflampe 13' kann den verengten Spalt 19 im Adapter 18 passieren. Folglich kann die Leuchtstofflampe 13' in eine herkömmliche Lampenfassung 10 eingesetzt werden, auch wenn diese mit dem spaltverengten Adapter 18 ausgerüstet ist.

Die Fig. 6 bis 8 stellen insbesondere Einzelheiten des Adapters 18 deutlicher dar. Bei dem Adapter 18 handelt es sich um ein Kunststoff-Spritzgießteil, welches vorzugsweise anders eingefärbt ist als die Fassung 10, um auf diese Weise eine Signalwirkung zu erzielen.. Das Bauteil ist entsprechend der Wölbung des Kopfes 16 der Lampenfassung 10 gerundet, so dass der Adapter mit seinem etwa schalenförmigen Hauptteil satt auf der Außenseite des Fassungskopfes 16 aufliegen kann. Auf der Innenseite des Adapters 18 befinden sich zwei zueinander parallele Fortsätze bzw. Vorsprünge 20 mit endseits daran befindlichen Rasthaken 21. Diese sind zum Durchgriff durch Öffnungen 22 bestimmt, die sich im Kopfbereich der Fassung 10 befinden. Bei diesen Öffnungen 22 handelt es sich um Öffnungen zum Einführen von Prüfstiften für den sogenannten "Top-Test", wie er in der bereits genannten EP 0 735 630 B1 im einzelnen erläutert ist, so dass bezüglich weiterer diesbezüglicher Einzelheiten hiermit auf dieses Dokument verwiesen wird.

Die Fortsätze 20 durchgreifen beim Aufsetzen des Adapters 18 auf den Kopf 16 der Fassung 10 die Öffnungen 22, und die Rasthaken 21 hintergreifen schnappend die innenliegenden Ränder 23 der Öffnungen 22. Ein solche Adapter 18 lässt sich also mit Hilfe einer einfachen formschlüssigen Rastverbindung mit einer herkömmlichen, in keiner Weise modifizierten Fassung 10 verbinden.

Wie des weiteren zu erkennen ist, sind die Ränder des in dem Adapter befindlichen Spaltes 19 von zwei Stegen 24 begrenzt, die, einander gegenüberliegend, in die Mündung des Spaltes 14 der Fassung 10 eingreift.

In den Fig. 9 bis 11 ist eine alternative Lösung dargestellt, die sich von der vorbeschriebenen dadurch unterscheidet, dass anstelle eines besonderen Adapters 18 ein besonderer Rotor 17' eine Adapterfunktion übemimmt. Hier ist die Anordnung so getroffen, dass die Weite 25 des im Rotor 17' befindlichen Spaltes geringer ist als bei einem Rotor, wie er für eine originär bestimmte Fassung vorliegt. Insbesondere ist die Spaltweite 25 geringer als der Durchmesser herkömmlicher Sockelstifte 11. Er ist indes geringfügig weiter als die in gleiche Richtung gemessene schmale Breite der Sockelstifte 11' einer neuen Leuchtstofflampe 13'. Diese kann deshalb in üblicher Weise in die Fassung 10 eingeführt und nach Drehen in ihre elektrische Betriebsposition verbracht werden. Allerdings ist es unmöglich, eine herkömmliche Lampe mit Sockelstiften 11 weiter einzuführen als bis zum Beginn des Spaltes 26 im Rotor 17'. Eine solche Lampe lässt sich mit den (nicht dargestellten) fassungsintemen Kontakten nicht kontaktieren.

Es ist zweckmäßig, wenn der Rotor 17' in einer anderen Farbe eingefärbt ist als ein zu der Fassung 10 gehörender üblicher Rotor und ggf. auch in anderer Farbe als das Fassungsgehäuse 10, so dass sofort erkennbar ist, für welchen Verwendungszweck die entsprechend ausgerüstete Fassung bestimmt ist.

Wie aus vorstehender Beschreibung deutlich geworden ist, verhindert es die Erfindung mit ebenso einfachen wie wirksamen Mitteln, dass eine herkömmliche Leuchtstofflampe 13 mit Sockestiften 11 in die Fassung 10 üblicher Bauart eingesetzt werden kann, wenn entweder ein einfacher Adapter 18 an dem Fassungskörper 10 angebracht ist oder die Fassung 10 mit einem speziellen Rotor 17' bestückt ist.

Andererseits ist es jedoch möglich, eine Leuchtstofflampe 13' neuer Technik mit dünneren, insbesondere schlankeren Sockelstiften 11' in eine herkömmliche standardisierte Fassung 10 einzusetzen, die weder über einen Adapter 18 noch über einen speziellen Rotor 17 verfügt. Dadurch ist die sogenannte "Abwärtskompatibilität" sichergestellt, eine "Aufwärtskompatibilität" jedoch völlig ausgeschlossen.

## Patentansprüche

1. Fassung für zweiseitig gesockelte röhrenförmige Leuchtstofflampen (13; 13') mit Zweistift-Sockeln (12, 12') eines vorgegebenen Standards, z.B. der Größe G5, mit Kontakten zur Kontaktierung der lampenseitigen standardisierten Sockelstifte (11) und mit einer Einführungsspalt-Anordnung (14/15) zum Einsatz der Sockelstifte (11, 11') in die Fassung (10), wobei sich ein erster Einführungsspalt (15) auf der zur Lampe weisenden Fassungsseite sowie ein zweiter Einführungsspalt (14) in einem Kopfbereich des Fassungsgehäuses (10) quer dazu erstreckt, wobei die Weite der ersten und zweiten Spalte (14/15) geringfügig größer als der Durchmesser der standardisierten Sockelstifte (11) ist, **gekennzeichnet durch** einen mit dem Kopfbereich (16) des Fassungsgehäuses (10) verbindbaren, den zweiten Einführungsspalt (14) mindestens partiell verengenden Adapter (18) derart, dass nur Sockelstifte (11') in den zweiten Einführungsspalt (14) eingeführt werden können, die schlanker sind als die standardisierten Sockelstifte (11), für die die Fassung (10) originär ausgelegt ist.

2. Fassung nach Anspruch 1, **dadurch gekennzeichnet, dass** die Form des Adapters (18) derjenigen des Kopfbereichs (16) des Fassungsgehäuse (10) angepasst ist.

3. Fassung nach Anspruch 1 oder 2, **dadurch gekennzeichnet, dass** der Adapter (18) an dem Fassungsgehäuse (10) - ggf. wiederlösbar - mittels Rasthaken (21) festlegbar ist.

4. Fassung, deren Fassungsgehäuse (10) Öffnungen (22) als sog. "Top-Test-Öffnungen" aufweist, insbesondere nach Anspruch 3, **dadurch gekennzeichnet, dass** der Adapter (18) Fortsätze (20) aufweist, die mit den Öffnungen (22) verrastbar sind und den Adapter (18) am Fassungsgehäuse (10) festlegen.

5. Fassung nach Anspruch 3 und 4, **dadurch gekennzeichnet, dass** die Fortsätze (20) die Öffnungen (22) durchgreifen und an ihren Ende die Rasthaken (21) aufweisen, die im Innem des Fassungskörpers (10) Randbereiche der Öffnungen (22) hintergreifen.

6. Fassung nach Anspruch 4, **dadurch gekennzeichnet, dass** die Fortsätze (20), kraftschlüssig, z. B. mittels Presspassung, in den Öffnungen (22) verankerbar sind.

7. Fassung nach einem der vorhergehenden Ansprüche, **dadurch gekennzeichnet, dass** der Adapter (18) mit einem Einführungsspalt (19) für Sockelstifte (11') versehen ist, der zwischen zwei Stegen (24) definiert ist, die in den Einführungsspalt (14) des Fassungsgehäuses (10), diesen verengend, eintauchen.

8. Fassung nach einem der vorhergehenden Ansprüche, **dadurch gekennzeichnet, dass** der Adapter (18) als dünnwandige, an die Wölbung des Kopfbereichs (16) des Fassungsgehäuses (10) angepasste Schale ausgebildet ist.

9. Fassung nach Anspruch 8, **dadurch gekennzeichnet, dass** der Adapter (18) mit dem Kopfbereich (16) des Fassungskörpers (10), z.B. durch Schweißen oder Kleben, fest verbunden ist.

10. Fassung nach einem der vorhergehenden Ansprüche, **dadurch gekennzeichnet, dass** der Adapter (18) eine von der Farbe des Fassungsgehäuses (10) abweichende Farbe aufweist.

11. Fassung für zweiseitig gesockelte röhrenförmige Leuchtstofflampen (13; 13') mit Zweistift-Sockeln (12, 12') eines vorgegebenen Standards, z.B. der Größe G5, mit Kontakten zur Kontaktierung der lampenseitigen standardisierten Sockelstifte (11, 11') und mit einer Einführungsspalt-Anordnung (14/15) zum Einsatz der Sockelstifte (11, 11') in die Fassung (10), wobei ein erster Einführungsspalt (15) auf der zur Lampe weisenden Fassungsseite in einem Rotor ausgebildet ist sowie ein zweiter Einführungsspalt (14) sich in einem Kopfbereich des Fassungsgehäuses (10) quer dazu erstreckt, wobei die Weite des zweiten Einführungsspaltes (14) geringfügig größer ist als der Durchmesser der standardisierten Sockelstifte (11), **dadurch gekennzeichnet, dass** der in dem Rotor (17) ausgebildete erste Einführungsspalt (26) eine geringere Weite aufweist als der zweite Einführungsspalt (14) in der Fassung (10), so dass in den ersten Einführungsspalt (26) nur Sockelstifte (11') eingeführt werden können, die schlanker sind als die standardisierten Sockelstifte (11), für die die Fassung (10) originär bestimmt ist.

12. Fassung nach Anspruch 11, **dadurch gekennzeichnet, dass** der Rotor (17') eine von der Farbe herkömmlicher Rotoren (17) und ggf. auch eine von der Farbe des Fassungsgehäuses (10) abweichende Farbe aufweist.

## Claims

1. Socket for tubular fluorescent lamps (13; 13') with two-pin caps (12, 12') on both ends belonging to a predetermined standard, for example size G5, said socket having contacts for making contact with the standardised cap pins (11) on the lamp and having a lead-in slot arrangement (14/15) for the insertion of the cap pins (11, 11') in the socket (10), wherein a first lead-in slot (15) extends on that side of the socket which points towards the lamp and a second lead-in slot (14) extends transversely thereto in a top region of the socket housing (10), and wherein the width of the first and second slots (14/15) is slightly greater than the diameter of the standardised cap pins (11),
**characterised by** an adapter (18) which can be connected to the top region (16) of the socket housing (10) and which narrows the second lead-in slot (14), at least partially, in such a way that it is possible to introduce into said second lead-in slot (14) only cap pins (11') which are slimmer than the standardised cap pins (11) for which the socket (10) was originally designed.

2. Socket according to claim 1, **characterised in that** the shape of the adapter (18) is adapted to that of the top region (16) of the socket housing (10).

3. Socket according to claim 1 or 2, **characterised in that** the adapter (18) is capable of being secured in position on the socket housing (10) - and optionally detached again - by means of latching hooks (21).

4. Socket whose housing (10) has apertures (22) in the form of so-called "top-test apertures", particularly according to claim 3, **characterised in that** the adapter (18) has extensions (20) which can be latched to the apertures (22) and secure said adapter (18) in position on the socket housing (10).

5. Socket according to claims 3 and 4, **characterised in that** the extensions (20) engage through the apertures (22) and have, at their ends, the latching hooks (21) which engage, in the interior of the socket body (10), behind edge regions of said apertures (22).

6. Socket according to claim 4, **characterised in that** the extensions (20) can be anchored in the apertures (22) in a force-locking manner, for example by press-fitting.

7. Socket according to one of the preceding claims, **characterised in that** the adapter (18) is provided with a lead-in slot (19) for cap pins (11') which is defined between two webs (24) which penetrate into the lead-in slot (14) in the socket housing (10) in a manner which narrows said slot.

8. Socket according to one of the preceding claims, **characterised in that** the adapter (18) is constructed as a thin-walled shell which is adapted to the curvature of the top region (16) of the socket housing (10).

9. Socket according to claim 8, **characterised in that** the adapter (18) is fixedly connected to the top region (16) of the socket body (10), for example by welding or bonding.

10. Socket according to one of the preceding claims, **characterised in that** the adapter (18) has a colour which differs from that of the socket housing (10).

11. Socket for tubular fluorescent lamps (13; 13') with two-pin caps (12, 12') on both ends belonging to a predetermined standard, for example size G5, said socket having contacts for making contact with the standardised cap pins (11, 11') on the lamp and a lead-in slot arrangement (14/15) for the insertion of the cap pins (11, 11') in the socket (10), wherein a first lead-in slot (15) on that side of the socket which points towards the lamp is constructed in a rotor and a second lead-in slot (14) extends transversely thereto in a top region of the socket housing (10), and wherein the width of the second lead-in slot (14) is slightly greater than the diameter of the standardised cap pins (11), **characterised in that** the first lead-in slot (26), which is constructed in the rotor (17), has a smaller width than the second lead-in slot (14) in the socket (10), so that it is possible to introduce into the first lead-in slot (26) only cap pins (11') which are slimmer than the standardised cap pins (11) for which the socket (10) was originally intended.

12. Socket according to claim 11, **characterised in that** the rotor (17') has a colour which differs from that of conventional rotors (17) and, optionally, also a colour which differs from that of the socket housing (10).

## Revendications

1. Douille pour lampes fluorescentes (13 ; 13') tubulaires montées sur culots aux deux extrémités, avec des culots à deux broches (12, 12') d'un standard prédéterminé, par exemple de taille G5, avec des contacts pour la mise en contact des broches de culots (11) standardisées, situées côté lampe, et avec un agencement à intervalle d'introduction (14/15) pour l'insertion des broches de culots (11, 11') dans la douille (10), sachant qu'un premier intervalle d'introduction (15) s'étend sur le côté de la douille tournée vers la lampe, et qu'un deuxième intervalle d'introduction (14) s'étend dans une zone de tête du boîtier de douille (10) transversalement à celui-ci, sachant que la largeur du premier et du deuxième intervalles (14/15) est légèrement supérieure au diamètre des broches de culots (11) standardisées, **caractérisée par** un adaptateur (18), susceptible d'être relié à la zone de tête (16) du boîtier de douille (10) et rétrécissant au moins partiellement le deuxième intervalle d'introduction (14), de manière que ne puissent être introduites dans le deuxième intervalle d'introduction (14) que des broches de culots (11') plus élancées que les broches de culots (11) standardisées, pour lesquelles la douille (10) a été conçue à l'origine.

2. Douille selon la revendication 1, **caractérisée en ce que** la forme de l'adaptateur (18) est adaptée à celle de la zone de tête (16) du boîtier de douille (10).

3. Douille selon la revendication 1 ou 2, **caractérisée en ce que** l'adaptateur (18) est susceptible être fixé - le cas échéant de façon redésolidarisable -, à l'aide de crochets d'encliquetage (21), sur le boîtier de douille (10).

4. Douille, dont le boîtier de douille (10) présente des ouvertures (22) réalisées sous la forme de ce que l'on appelle des "Ouvertures-Top-Test", en particulier, selon la revendication 3, **caractérisée en ce que** l'adaptateur (18) présente des prolongements (20), susceptibles d'être encliquetés avec les ouvertures (22) et fixant l'adaptateur (18) sur le boîtier de douille (10).

5. Douille selon les revendications 3 et 4, **caractérisée en ce que** les prolongements (20) traversent les ouvertures (22) et présentent sur leur extrémité les crochets d'encliquetage (21), qui saisissent par l'arrière des zones de bordure, situées à l'intérieur du corps de douille (10), des ouvertures (22).

6. Douille selon la revendication 4, **caractérisée en ce que** les prolongements (20) sont susceptibles être ancrés, par une liaison à interaction de force, par exemple par un ajustement pressé, dans les ouvertures (22).

7. Monture selon l'une des revendications précédentes, **caractérisée en ce que** l'adaptateur (18) est muni d'un intervalle d'introduction (19) pour des broches de culots (11'), intervalle qui est défini entre deux nervures (24), pénétrant dans l'intervalle d'introduction (14) du boîtier de douille (10) en rétrécissant celui-ci.

8. Douille selon l'une des revendications précédentes, **caractérisée en ce que** l'adaptateur (18) est réalisé sous la forme de coques à parois minces, adaptées à la courbure de la zone de tête (16) du boîtier de douille (10).

9. Douille selon la revendication 8, **caractérisée en ce que** l'adaptateur (18) est relié rigidement, par exemple par soudage ou collage, à la zone de tête (16) du boîtier de douille (10).

10. Douille selon l'une des revendications précédentes, **caractérisée en ce que** l'adaptateur (18) présente une couleur différente de la couleur du boîtier de douille (10).

11. Douille pour des lampes fluorescentes (13 ; 13') à forme tubulaire à culots aux deux extrémités, avec des culots à deux broches (12, 12') d'un standard prédéterminé, par exemple de la taille G5, avec des contacts pour l'établissement de contact des broches de culots (11, 11') standardisées, côté lampe, et avec un agencement d'intervalle d'introduction (14/15) pour l'insertion des broches de culots (11, 11') dans la douille (10), sachant qu'un premier intervalle d'introduction (15) est réalisé sur le côté de la douille tournée vers la lampe, dans un rotor, et qu'un deuxième intervalle d'introduction (14) s'étend dans une zone de tête du boîtier de douille (10), transversalement par rapport à celui-ci, la largeur du deuxième intervalle d'introduction (14) étant légèrement supérieure au diamètre des broches de culots (11) standardisées, **caractérisée en ce que** le premier intervalle d'introduction (26) réalisé dans le rotor (17) présente une largeur inférieure au deuxième intervalle d'introduction (14) ménagé dans la douille (10), de sorte que ne peuvent être introduites dans l'intervalle d'introduction (26) que des broches de culots (11') plus élancées que les broches de culots (11) standardisées, pour lesquelles la douille (10) a été conçue à l'origine.

12. Douille selon la revendication 11, **caractérisée en ce que** le rotor (17') présente une couleur différente de la couleur des rotors (17) classiques et, le cas échéant également, une couleur différente de la couleur du boîtier de douille (10).
